# EUROPÄISCHE PATENTSCHRIFT

(11) **EP 0 337 461 B1**
(45) Veröffentlichungstag und Bekanntmachung des Hinweises auf die Patenterteilung: **04.11.1992**
(21) Anmeldenummer: 89106637.5
(22) Anmeldetag: 13.04.1989
(51) Int. Cl.: E04D 13/16

(54) **Firstentlüftungssystem**
Roof ridge ventilating system
Système d'aération de faîtage

(30) Priorität: 13.04.1988 DE 3812305; 19.04.1988 DE 3813094
(43) Veröffentlichungstag der Anmeldung: 18.10.1989
(62) Teilanmeldung aus: 91114024.2
(73) Patentinhaber: NORM A.M.C. AG, CH-6472 Erstfeld/Kt. Uri (CH)
(72) Erfinder: Rickert, Hubert, D-7270 Nagold-Emmingen (DE); Haizmann, Hans, D-7290 Freudenstadt (DE)
(74) Vertreter: Gesthuysen, Hans Dieter, Dipl.-Ing.

(56) Entgegenhaltungen:
- DE-A- 3 313 875
- DE-A- 3 511 798
- DE-C- 3 317 291
- DE-C- 3 615 015
- DE-U- 8 527 095
- DE-U- 8 612 822
- DE-U- 8 712 892
- DE-U- 8 713 110
- US-A- 3 326 113

## Beschreibung

Die Erfindung betrifft ein Firstentlüftungssystem, bestehend aus in Firstlängsrichtung hintereinander angeordneten, an einer Firstlatte fixierbaren, sich bis zu Firstanschlußziegeln erstreckenden und Ausbuchtungen sowie Luftdurchlaßöffnungen aufweisenden Lüfterfirstkappen aus Kunststoffmaterial, sowie diese Lüfterfirstkappen übergreifenden, in Längsrichtung insbesondere ineinander verfalzten Firstziegeln, die mittensymmetrisch an den Ausbuchtungen der Lüfterfirstkappen abgestützt sind.

Ein Firstentlüftungssystem dieser Art ist aus der DE-C-33 17 291 bekannt.

Die DE-A-35 11 798 zeigt eine Firstentlüftung an Dächern, bei der ein Firstabdeckungselement einen Firstbalkenbefestigungsbereich sowie auf jeder Seite einen sich daran anschließenden Seitenabschnitt aufweist. In den Seitenabschnitten sind abwechselnd quer zur Firstbalkenlängserstreckung verlaufende rinnenartige Vertiefungen sowie gegenüber diesen Vertiefungen erhöhte Stege vorgesehen. In den Stegen sind Lüftungsöffnungen ausgebildet. Im Bereich der Lüftungsöffnungen sind laschenartig nach oben vorstehende Anformungen vorgesehen, auf denen sich ein Firstziegel abstützen kann. Die aus den Lüftungsöffnungen von unten nach oben austretende Luft kann durch die den Lüftungsöffnungen benachbarten rinnenartigen Vertiefungen seitlich nach außen abströmen.

Aus der DE-U-87 12 892 ist eine Lüfterkappe für Firstabdeckungen bekannt, bei der ein seitlich neben einem Firstlattenbefestigungsbereich gelegener Mittelbereich mit Lüftungsöffnungen versehen ist und bei dem sich an den Mittelbereich ein Außenbereich der Lüfterkappe anschließt, in dem nach oben hervorstehende Stütz- und Luftleitelemente ausgebildet sind.

Eine ähnlich ausgestaltete Lüfterkappe für Firstabdeckungen ist aus der DE-U-85 27 095 bekannt. Auch diese Lüfterkappe weist einen sich neben dem Firstplattenbefestigungsbereich erstreckenden und mit Lüftungsöffnungen versehenen Mittelbereich auf, an den sich seitlich ein mit nach oben hervorstehenden Vorsprüngen zum Abstützen der Firstziegeln versehener Seitenbereich anschließt.

Aufgabe der Erfindung ist es, ein derartiges Firstentlüftungssystem in der Weise auszugestalten, daß einerseits eine stabile Abstützung der Firstziegel bei optimaler Krafteinleitung von den Firstziegeln auf die Lüfterfirstkappen gewährleistet ist und andererseits durch die Ausgestaltung und das Zusammenwirken von Lüfterfirstkappe und Firstziegel eine bestmögliche Luftzirkulation und insbesondere unter praktisch allen vorkommenden Anströmverhältnissen eine ausgeprägte Unterdruckerzeugung und damit eine bestmögliche Firstentlüftung erhalten wird.

Gelöst wird diese Aufgabe nach der Erfindung im wesentlichen dadurch, daß die von firstziegelseitig offenen Ausstülpungen gebildeten Luftdurchlaßöffnungen und die dazu zumindest in Querrichtung der Lüfterfirstkappe nach außen versetzten Ausbuchtungen in einem zwischen einen Firstlattenbefestigungsbereich und einem Randbereich gelegenen Mittelbereich der Lüfterfirstkappen ausgebildet sind, und daß die von der Lüfterfirstkappe; den Ausbuchtungen und den Firstziegeln begrenzten Durchströmungsöffnungen einen freien Strömungsquerschnitt besitzen, der etwa dem freien Strömungsquerschnitt der jeweils firstseitig benachbarten Luftdurchlaßöffnung entspricht, daß die einzelnen Bereiche über Knickstellen ineinander übergehen und daß der Randbereich an den jeweiligen Firstanschlußziegeln anliegt.

Durch die Positionierung von Luftdurchlaßöffnungen und Durchströmungsöffnungen sowie deren Dimensionierung und die Ausgestaltung und Anordnung der Stütz- und Spoilerfunktion besitzenden Ausbuchtungen werden Unterdruckverhältnisse und daraus resultierende Strömungen geschaffen, die stets die angestrebte Luftzirkulation von innen nach außen gewährleisten, und zwar auch unter Bedingungen, die für diese Luftzirkulation an sich nur wenig förderlich sind.

Vorzugsweise sind die Luftdurchlaßöffnungen unmittelbar angrenzend an den Firstlattenbefestigungsbereich vorgesehen, so daß beispielsweise zwischen dem auch als Nagelleiste zu bezeichnenden Firstlattenbefestigungsbereich und dem benachbarten Rand der Luftdurchlaßöffnung nur ein Abstand von etwa 5 mm gegeben ist. Diese Positionierung gestattet es, in der Praxis einen möglichst hohen Unterdruck zu erzielen. Die erfindungsgemäß vorgesehene Gleichheit der freien Strömungsquerschnitte im Zirkulationsweg ermöglicht weitestgehend laminare Strömungen, die in der Gesamtfunktion des Firstentlüftungssystems zu besonders vorteilhaften Ergebnissen führen.

Die Luftdurchlaßöffnungen werden bevorzugt von firstziegelseitig offenen Ausstülpungen gebildet, die jegliches unerwünschte Eindringen von Wasser sicher verhindern.

Die zur Abstützung der Firstziegel dienenden Ausbuchtungen sind in Querrichtung der Lüfterfirstkappe vorzugsweise mit den Luftdurchlaßöffnungen zumindest teilweise mittig ausgerichtet, wobei ihre Abmessung in Längsrichtung der Lüfterfirstkappe vorzugsweise geringer ist als die entsprechende Abmessung der Luftdurchlaßöffnung. Die Luftdurchlaßöffnung besitzt dabei bevorzugt eine im wesentlichen rechteckige Querschnittsform, wobei sich die längere Seite dieser Luftdurchlaßöffnung in Langsrichtung der Lüfterfirstkappe erstreckt. Die Ausbuchtungen sind vorzugsweise etwa quaderförmig gestaltet, wobei die randbereichseitig gelegene Wandung, die relativ steil verläuft, als Anströmwand mit Spoilerfunktion ausgebildet ist, wobei an deren Oberkante Strömungsabrißeffekte eintreten, die zu einer ausgeprägten Unterdruckerzeugung führen. Auch die der jeweiligen Luftdurchlaßöffnung benachbarte obere Kante dieser Ausbuchtung wirkt noch zusätzlich als Strömungsabrißkante, wobei der Zwischenbereich zwischen dieser Strömungsabrißkante und der benachbarten Ausstülpung ausreicht, um auch hier eine Unterdruckerzeugung zu begünstigen.

In Abhängigkeit von der Art der jeweils vorliegenden Firstanschlußziegeln kommt der Randbereich der Lüfterfirstkappe entweder unmittelbar an diesen Firstanschlußziegeln zur Anlage oder es ist an seiner Unterseite ein elastischer Formkörper angebracht, über den dann der Randbereich bezüglich der Firstanschlußziegel abgestützt ist. Da die Einleitung von Druckkräften herrührend von den Firstziegeln in den Mittelbereich der Lüfterfirstkappen erfolgt, ist zwischen dem Randbereich und dem Mittelbereich eine kraftübertragende Knickstelle vorgesehen, die es ermöglicht, auf den Randbereich eine ausreichende Andrückkraft zu übertragen.

Um im First- bzw. Gratbereich des jeweiligen Daches einen ausgeprägten, sich insbesondere auch schon bei geringer Umströmung einstellenden Unterdruck zu erzeugen und dadurch die Hinterlüftung der jeweiligen Dachkonstruktion ganz wesentlich zu unterstützen, können dachaußenseitig oder dachinnenseitig Luftabrißkanten aufweisende Anströmelemente angeordnet, mittels abgewinkelter Bereiche, Ansätze oder Einhängenasen ziegeluntergreifend fixiert oder gleich direkt mit der jeweiligen Abdeckkappe verbunden oder gekuppelt werden.

Durch die mittels der Anströmelemente erzielte Strömungsablösung wird im Firstbereich ein ausgeprägter Unterdruck erzeugt, wobei den jeweiligen baulichen Gegebenheiten insbesondere durch Wahl der Höhe der Anströmelemente und die Ausbildung einer Luftabrißkante oder mehrerer Luftabrißkanten an diesen Anströmelementen in vorteilhafter Weise Rechnung getragen werden kann.

Die Anströmelemente schließen mit den Firstanschlußziegeln bevorzugt einen Winkel im Bereich von 80 bis 110° ein, wobei diese Anströmelemente eben oder zumindest in ihrem freien Endbereich zum First hin abgewinkelt ausgebildet sein können, wobei diese Abwinkelungen zur Ausbildung zusätzlicher Strömungsabrißkanten führen.

Vorzugsweise sind die Anströmelemente innerhalb der Firstziegel über gegenseitig beabstandete Einhängeelemente und dergleichen befestigt oder an First- bzw. Gratdichtungselementen fixiert bzw. einteilig mit diesen ausgebildet bzw. verbunden.

Nach einer weiteren besonders vorteilhaften Ausgestaltung der Erfindung sind die Anströmelemente im Querschnitt im wesentlichen U-förmig ausgebildet, wobei der innenliegende Schenkel den Fixierschenkel und der außenliegende Schenkel die Anströmfläche bildet und der zwischen den beiden Schenkeln gelegene Mittelbereich zur Aufnahme der Firstziegelrandbereiche dient.

Besonders zweckmäßig ist es, das im Querschnitt U-förmige Anströmelement mit einer Lüfterfirstkappe zu kombinieren, wobei es möglich ist, eine insgesamt einteilige Ausführungsform vorzusehen oder Lüfterfirstkappe und Anströmelement kuppelbar auszugestalten. Die kuppelbare Ausführungsform hat vor allem den Vorteil, daß eine bestimmte Ausgestaltung einer Lüfterfirstkappe mit unterschiedlichen Anströmelementen kombiniert werden kann, um in baulicher und funktioneller Hinsicht jeweils das angestrebte Optimum zu erreichen.

Die Kopplung von Lüfterfirstkappe und Anströmelement kann auf verschiedene Art und Weise erfolgen, und zwar entweder in Form einer festen Verbindung durch Verschweißen, Verkleben, Vernieten und dergleichen oder in Form einer lösbaren Verbindung, wobei sich besonders Schiebeführungen, Steck-oder Einhängeverbindungen, Druckknopfverbindungen oder Klettverschlußverbindungen eignen.

Nach einer weiteren vorteilhaften Ausführungsvariante der Erfindung sind die Anströmelemente dachinnenseitig angeordnet und insbesondere lüfterkappenfest ausgebildet.

Dabei können diese Anströmelemente sich entweder durchgehend über die gesamte Länge der Lüfterfirstkappe erstrecken oder aus Einzelabschnitten bestehen, die jeweils einer Luftdurchtrittsöffnung zugeordnet sind. Die Anströmelemente besitzen im Querschnitt abgewinkelte Form und weisen zumindest einen Schenkel auf, der die jeweils zugeordnete Luftdurchtrittsöffnung zumindest teilweise mit Abstand überdeckt. Zweckmäßigerweise ist diese Überdeckung so gewählt, daß die jeweilige Luftdurchtrittsöffnung in Draufsicht zumindest zur Hälfte überdeckt ist.
Damit werden die Luftdurchlaßöffnungen vor unerwünschten, in den Dachinnenraum gerichteten Luftströmungen geschützt, aber es wird vor allem erreicht, daß auch unmittelbar benachbart dieser Luftdurchtrittsöffnungen durch Luftabrißkanten Unterdruckeffekte in ausgeprägter Form erzeugt werden und damit eine entscheidende Forderung der Unterdruckbildung im Firstbereich erfolgt, die wiederum maßgeblich dafür ist, daß die erwünschte Dachhinterlüftung in Form einer von innen nach außen gerichteten Strömung erhalten wird.

Durch Kombination von dachaußenseitig gelegenen Anströmelementen und dachinnenseitigen bzw. an Lüfterfirstkappen ausgebildeten Anströmelementen kann ein äußerst überraschender Effekt dahingehend erzielt werden, daß sowohl luvseitig als auch leeseitig eine vom Dachinnenraum nach außen gerichtete Strömung erzielt wird, da durch die Spoilerfunktionen die Unterdruckbildung im Firstbereich so gefördert wird, daß bereits bei geringer Umströmung des Firstbereichs und noch viel ausgeprägter bei stärkerer Umströmung des Firstbereichs an allen zum Dachinnenraum führenden Luftdurchtrittsöffnungen sehr ausgeprägte Sogeffekte entstehen.

Begünstigend wirkt sich auf diesen erwünschten Strömungsverlauf aus, daß die Strömung auf ihrem Weg vom Dachinnenraum nach außen aufgrund der Ausbildung der Lüfterfirstkappen nur einem Minimum an Umlenkungen ausgesetzt ist und somit nur geringe Druckverluste entstehen.

Durch die Möglichkeit der Verbindung von Anströmelementen und Lüfterfirstkappen in Form lösbarer oder fester Verbindungen läßt sich praktisch auch ein Baukastensystem schaffen, durch das den in der Praxis auftretenden Forderungen bestmöglich Rechnung getragen werden kann.

Weitere besonders vorteilhafte Ausgestaltungen der Erfindung sind in Unteransprüchen angegeben.

Die Erfindung wird nachfolgend unter Bezugnahme auf die Zeichnungen anhand von Ausführungsbeispielen näher erläutert; in der Zeichnung zeigt:
- Fig. 1: eine schematische Teil-Querschnittsdarstellung eines Firstentlüftungssystems nach der Erfindung mit einer ebenfalls schematisch dargestellten Draufsicht des Luftdurchlaßöffnungen und Ausbuchtungen aufweisenden Mittelbereichs der Lüfterfirstkappe,
- Fig. 2: eine schematische Darstellung eines Firstbereichs mit außenliegenden Anströmelementen,
- Fig. 3: eine schematische Querschnittsdarstellung einer Lüfterfirstkappenvariante mit integrierten Anströmelementen,
- Fig. 4: eine perspektivische Teildarstellung einer Lüfterfirstkappe mit außenliegendem Anströmelement, und
- Fig. 5: eine perspektivische Teildarstellung einer Lüfterfirstkappe mit innenliegenden Anströmelementen.

In Fig. 1 ist mit dem allgemeinen Bezugszeichen 1 eine Lüfterfirstkappe bezeichnet, die aus Kunststoff vorgebbarer Steifigkeit besteht und einen auch als Nagelleiste zu bezeichnenden Firstlattenbefestigungsbereich 2, einen Mittelbereich 3 und einen Randbereich 4 umfaßt. Die einzelnen Bereiche gehen über Knickstellen ineinander über.

Die dargestellte Lüfterfirstkappe 1 stellt natürlich nur eine Hälfte einer Gesamtkappe dar, wobei eine Gesamtkappe auch einteilig ausgebildet sein könnte.

Im Mittelbereich 3 sind unmittelbar angrenzend an den Firstlattenbefestigungsbereich 2 Luftdurchlaßöffnungen 5 ausgebildet. Diese im Querschnitt vorzugsweise rechteckigen Luftdurchlaßöffnungen 5 sind von firstziegelseitig offenen Ausstülpungen 12 gebildet, deren Höhe etwas geringer ist als die Höhe von sich ebenfalls im Mittelbereich 3 befindenden Ausbuchtungen 6, auf denen die Firstziegel 8 vorzugsweise über insbesondere durchgehende Längsstege 9 abgestützt sind. Die Firstziegel 8 können auch noch mit Querversteifungsstegen 10 ausgestattet sein.

Die Ausstülpungen 12 und die Ausbuchtungen 6 sind gegenseitig beabstandet und ggf. durch einen Versteifungssteg 11 vergleichsweiser geringer Höhe miteinander verbunden. In Längsrichtung der Lüfterfirstkappe 1 betrachtet besitzen die Ausbuchtungen 6 eine etwas geringere Breite als die Luftdurchlaßöffnungen 5, und sie sind zweckmäßigerweise bezüglich dieser Luftdurchlaßöffnungen 5 mittig angeordnet.

Jeweils zwei nebeneinanderliegende Ausbuchtungen 6 begrenzen zusammen mit dem Mittelbereich 3 der Lüfterfirstkappe 1 und dem auf den Ausbuchtungen 6 abgestützten Längssteg 9 Durchströmungsöffnungen 11', wobei vorzugsweise der freie Querschnitt dieser Durchströmungsöffnungen etwa gleich dem freien Strömungsquerschnitt der durch die Ausstülpungen 12 festgelegten Luftdurchlaßöffnungen 5 ist.

Die relativ steil verlaufende randbereichseitige Fläche 14 der Ausbuchtungen 6 bildet eine Anströmfläche, die Spoilerfunktion besitzt, wobei an den Begrenzungskanten dieser Anströmfläche 14 Strömungsabrißeffekte auftreten, die zur Unterdruckausbildung beitragen und eine von innen nach außen gerichtete Strömung über die Durchlaßöffnungen 5 begünstigen und fördern. Definierte Strömungsverhältnisse werden dabei auch dadurch erreicht, daß die Luftdurchlaßöffnungen 5 vollständig innerhalb des von den Firstziegelstegen 9 nach außen begrenzten Bereichs gelegen sind.

Die Knickstelle 13 zwischen dem Mittelbereich 3 und dem Randbereich 4 der Lüfterfirstkappe 1 ist so ausgebildet, daß eine ausreichende Kraftübertragung von den Ausbuchtungen 6 zu diesem Randbereich 4 möglich ist, um ein sattes Anliegen dieses Randbereichs 4 oder eines an der Unterseite dieses Randbereichs 4 angebrachten elastischen Formkörpers 7 an den jeweiligen Firstanschlußziegeln sicherzustellen. Der ggf. verwendete elastische Formkörper 7 kann im Querschnitt dreieckförmige oder parallelogrammartige Form besitzen, wobei die Querschnittsform in Abhängigkeit von der Art der Firstanschlußziegel gewählt wird.

Auf dem Randbereich 4 ist an dessen freiem Ende ein leistenförmiger, sich über die Kappenlänge erstreckender Anströmspoiler 16 vorgesehen, der wesentlich zur Unterdruckerhöhung aufgrund von Strömungsabrißeffekten, die an seiner freien Kante auftreten, beiträgt. Das Zusammenwirken dieses Anströmspoilers 16 mit den Ausbuchtungen 6 und den Ausstülpungen 12 wirkt sich in der Praxis überraschend und unerwartet vorteilhaft hinsichtlich der erzielbaren Luftsaugeffekte aus.

Fig. 2 zeigt in schematischer Weise die Anordnung eines Anströmelements 20 im Bereich zwischen den Firstziegeln 21 und den Firstanschlußziegeln 22. Das Anströmelement ist bei dieser Ausführungsvariante im Querschnitt etwa U-förmig ausgebildet, wobei der innenliegende Schenkel 27 als Befestigungsschenkel dient und in nicht dargestellter Weise mit innerhalb der Firstziegel 21 gelegenen vorhandenen Bauelementen bzw. Bestandteilen der Firstkonstruktion verbindbar ist. Der außenliegende Schenkel 28 stellt die eigentliche Anströmfläche dar. Die beiden Schenkel 27, 28 sind über einen den Boden bildenden Schenkel 29 miteinander verbunden, wobei zwischen diesem Schenkel 29 und den Firstziegeln 21 Luftdurchlaßöffnungen 25 vorhanden sind.

An den Verbindungsschenkel 29 können Stützelemente 32 für die Lüfterfirstziegel 21 angeformt sein. Außerdem sind Maßnahmen in Form von Löchern, Schlitzen und dergleichen getroffen, um einen Wasserablauf aus der rinnenartigen Struktur zu ermöglichen.

Der außenliegende, die Anströmfläche bildende Schenkel 28 kann an seinem freien Ende mit einer Abwinkelung 26 versehen sein, die bezüglich der Anströmfläche unterschiedlich geneigt ist, wie dies in Fig. 2 strichliert angedeutet wurde. Auf diese Weise können besonders günstige Strömungsabrißgegebenheiten geschaffen werden.

Zum Zwecke der Erhöhung der Stabilität kann das Anströmelement 20 mit Ansatzelementen 24 in Stegform ausgestattet sein, über die eine Abstützung auf den Firstanschlußziegeln erfolgt.

Die Schnittansicht nach Fig. 3 zeigt verschiedene Varianten einer möglichen Kombination von Anströmelementen mit Lüfterfirstkappen.

In der linken Hälfte der gezeigten Lüfterfirstkappe 33 sind zwei Varianten von Anströmelementen 20 gezeigt, die einer Lüftungsöffnung 25 zugeordnet sind, welche an der Oberseite einer Ausstülpung angebracht ist. Die Anströmelemente bestehen aus abgewinkelten, sich in Längsrichtung der Lüfterfirstkappe 20 erstreckenden Teilen, die unmittelbar angrenzend an die Lüftungsöffnungen 25 befestigt sind und sich über die Lüftungsöffnungen 25 erstrecken, wobei die Distanz zwischen der Lüftungsöffnung 25 und dem übergreifenden Schenkel des Anströmelements frei wählbar ist und der optimale Abstand insbesondere durch entsprechende Strömungsversuche ermittelt werden kann.

Diese Anströmelemente weisen Abrißkanten 23 auf, die im Betrieb Ursache für eine Unterdruckerzeugung sind, welche wiederum dazu führt, daß sich eine vom Dachinnenraum nach außen über die Öffnungen 25 gerichtete Strömung erzielen läßt.

Während das im linken Teil der Lüfterfirstkappe 25 als fest angebrachtes Anströmelement gezeigte Element mit zwei Abrißkanten 23 versehen ist, weist das alternativ vorgesehene Anströmelement anschließend an den Befestigungsbereich nur eine etwa rechtwinkelige Knickstelle auf.

Im rechten Teil der Fig. 3 ist eine Variante einer Lüfterfirstkappe gezeigt, die im Randbereich mit Höckern 31 zur Abstützung von Firstziegeln ausgestattet ist und die an der Unterseite des Randbereichs mit einem Abdichtelement 35 ausgestattet sein kann.

Zwischen den Lüftungsöffnungen 25 und den Höckern 31 ist ein Anströmelement 20 mit einer Luftabrißkante 23 vorgesehen. Dieses Anströmelement hat im Querschnitt L-förmige Gestalt, wobei der eine Schenkel die Anströmfläche bildet und der andere Schenkel zu Befestigungszwecken dient.

Anstelle dieses im Querschnitt L-förmigen Anströmelements 20 können aber auch die schematisch angedeuteten Ausführungsvarianten verwendet werden, welche die jeweils zugeordneten Lüftungsöffnungen 25 zur Hälfte oder mehr überdecken und gegebenenfalls mit zusätzlichen Luftabrißkanten 23 versehen sind.

Alternativ oder zusätzlich zu den innerhalb der Firstziegel gelegenen und unmittelbar den Luftungsöffnungen 25 zugeordneten Anströmelementen können auch außenseitig gelegene Anströmelemente 20 verwendet werden, die mit der Lüfterfirstkappe 33 kuppelbar oder fest verbunden sind.

Diese Anströmelemente 20 besitzen im Querschnitt eine etwa U-förmige Struktur, wobei der innenliegende Befestigungsschenkel 27 mit der Lüfterfirstkappe 33 verbunden ist und der außenliegende Schenkel 28 die Anströmfläche mit Abrißkante 23 bildet. Im Mittelschenkel 29 sind Wasserdurchlaßöffnungen 30 ausgebildet.

Die perspektivische Ansicht nach Fig. 4 zeigt die Kombination einer Lüfterfirstkappe 33 mit Firstziegel-Abstützelementen 31 mit einem im Querschnitt etwa U-förmigen Anströmelement 20, wobei die zugeordneten Firstziegel in das U-Profil eingreifen und die die Abrißkante 23 aufweisende außenliegende Anströmfläche über die Dachaußenseite vorsteht. Dieses Anströmelement 20 kann zwar unmittelbar an die Lüfterfirstkappe 33 angeformt sein, aber zweckmäßigerweise handelt es sich dabei um ein separates Teil, das je nach Bedarf mit der Lüfterfirstkappe 33 verklebt, verschweißt, vernietet oder in sonstiger Weise dauerhaft verbunden werden kann. Es ist auch möglich, zu Kupplungszwecken die Abstützelemente 31 zu nützen, wobei in diesem Falle der innenliegende Schenkel des Anströmelements 20 länger ausgeführt und mit entsprechenden Öffnungen versehen wird, durch die die Stützelemente 31 treten können.

Fig. 5 zeigt in einer perspektivischen Teildarstellung eine Ausführungsform mit innerhalb des Firstziegels liegenden Anströmelementen 20, die ausgehend von einem gemeinsamen, sich über die Länge der Lüfterfirstkappe 33 erstreckenden Befestigungsschenkel 36 sich jeweils zumindest bereichsweise über die zugeordneten Luftdurchlaßöffnungen 25 in der Lufterfirstkappe 33 erstrecken. Damit schützen sie einerseits die Lüftdurchtrittsöffnungen 25 vor den Aufbau von Unterdruck störenden strömungen und bewirken andererseits aufgrund der Abrißkanten 23 die Erzeugung von Unterdruckbereichen, welche die Strömung von innen nach außen bewirken bzw. zumindest begünstigen.

Allen Ausführungsvarianten ist auch gemeinsam, daß die Anströmelemente gleichzeitig Schutzelemente gegen Eintrieb von Schlagregen und Flugschnee bilden und entscheidend zur Unterdruckausbildung im Firstbereich beitragen.

## Patentansprüche

1. Firstentlüftungssystem, bestehend aus in Firstlängsrichtung hintereinander angeordneten, an einer Firstlatte fixierbaren, sich bis zu Firstanschlußziegeln erstreckenden und Ausbuchtungen (6) sowie Luftdurchlaßöffnungen (5) aufweisenden Lüfterfirstkappen (1) aus Kunststoffmaterial, sowie diese Lüfterfirstkappen (1) übergreifenden, in Längsrichtung insbesondere ineinander verfalzten Firstziegeln (8, 9), die mittensymmetrisch an den Ausbuchtungen der Lüfterfirstkappen (1) abgestützt sind,
dadurch **gekennzeichnet,**
daß die von firstziegelseitig offenen Ausstülpungen (12) gebildeten Luftdurchlaßöffnungen (5) und die dazu zumindest in Querrichtung der Lüfterfirstkappe (1) nach außen versetzten Ausbuchtungen (6) in einem zwischen einem Firstlattenbefestigungsbereich (2) und einem Randbereich (4) gelegenen Mittelbereich (3) der Lüfterfirstkappen (1) ausgebildet sind, daß die von der Lüfterfirstkappe (1), den Ausbuchtungen (6) und den Firstziegeln (8, 9) begrenzten Durchströmungsöffnungen (11') einen freien Strömungsquerschnitt besitzen, der etwa dem freien Strömungsquerschnitt der jeweils firstseitig benachbarten Luftdurchlaßöffnung (5) entspricht, daß die einzelnen Bereiche (2, 3, 4) über Knickstellen ineinander übergehen und daß der Randbereich (4) an den jeweiligen Firstanschlußziegeln anliegt.

2. Firstentlüftungssystem nach Anspruch 1,
dadurch **gekennzeichnet,**
daß die Luftdurchlaßöffnungen (5) unmittelbar angrenzend an den Firstlattenbefestigungsbereich (2) vorgesehen sind.

3. Firstentlüftungssystem nach einem der vorhergehenden Ansprüche,
dadurch **gekennzeichnet,**
daß die Ausbuchtungen (6) in Querrichtung der Lüfterfirstkappe (1) mit den Luftdurchlaßöffnungen (5) zumindest teilweise mittig ausgerichtet sind, wobei ihre Abmessung in Längsrichtung der Lüfterfirstkappe (1) geringer ist als die entsprechende Abmessung der Luftdurchlaßöffnung (5).

4. Firstentlüftungssystem nach einem der vorhergehenden Ansprüche,
dadurch **gekennzeichnet,**
daß die Luftdurchlaßöffnung (5) eine im wesentlichen rechteckige Querschnittsform besitzt, wobei sich die längere Seite dieser Öffnung in Längsrichtung der Lüfterfirstkappe (1) erstreckt, und daß die die Luftdurchlaßöffnung (5) begrenzende Ausstülpung (12) über einen Stabilisierungssteg (11) mit der ihr zugeordneten Ausbuchtung (6) verbunden ist.

5. Firstentlüftungssystem nach einem der vorhergehenden Ansprüche,
dadurch **gekennzeichnet,**
daß die Ausbuchtungen (6) quaderförmige Gestalt besitzen und zumindest die randbereichseitige Begrenzungsfläche (14) einen Anströmspoiler zur Unterdruckerzeugung bildet.

6. Firstentlüftungssystem nach einem der vorhergehenden Ansprüche,
dadurch **gekennzeichnet,**
daß an der Unterseite des Randbereichs (4) ein Formkörper (7) aus elastisch nachgiebigem Material, insbesondere aus Schaumstoff befestigt ist und zwischen Randbereich (4) und Mittelbereich (3) eine kraftübertragende Knickstelle (13) ausgebildet ist.

7. Firstentlüftungssystem nach einem der vorhergehenden Ansprüche,
dadurch **gekennzeichnet,**
daß die Firstziegel (8) über sich in Längsrichtung erstreckende, insbesondere durchgehende Stege (9) auf den Ausbuchtungen (6) abgestützt und mit in Querrichtung verlaufenden Versteifungsrippen (10) versehen sind.

8. Firstentlüftungssystem nach einem der vorhergehenden Ansprüche,
dadurch **gekennzeichnet,**
daß auf dem Randbereich (4), insbesondere an dessen äußerem Ende ein leistenförmiger, sich zumindest im wesentlichen über die Kappenlänge erstreckender Anströmspoiler (16) vorgesehen ist.

9. Firstentlüftungssystem nach einem oder mehreren der vorhergehenden Ansprüche,
dadurch **gekennzeichnet,**
daß dachaußenseitig Luftabrißkanten aufweisende Anströmelemente (20) angeordnet und mittels abgewinkelter Bereiche, Ansätze, Einhängenasen (2) oder dergleichen ziegeluntergreifend fixiert sind.

10. Firstentlüftungssystem nach Anspruch 9,
dadurch **gekennzeichnet,**
daß die Anströmelemente (20) im Bereich zwischen Firstziegeln (21) und Firstanschlußziegeln (22) angeordnet sind und daß die Anströmelemente (20) mit den Firstanschlußziegeln (22) einen Winkel im Bereich von 80° bis 100° einschließen.

11. Firstentlüftungssystem nach einem der vorhergehenden Ansprüche,
dadurch **gekennzeichnet,**
daß der über die Ziegel überstehende Bereich der Anströmelemente (20) zumindest eine zum First gerichtete Abwinkelung (26) aufweist.

12. Firstentlüftungssystem nach einem der vorhergehenden Ansprüche,
dadurch **gekennzeichnet,**
daß die Anströmelemente (20) im Querschnitt im wesentlichen U-förmig ausgebildet sind, wobei der innenliegende Schenkel (27) den Fixierschenkel und der außenliegende Schenkel (28) die Anströmfläche bildet und der Mittelbereich (29) zwischen den beiden Schenkeln zur Aufnahme der Randbereiche der Firstziegel (21) dient, wobei insbesondere der den Mittelbereich (29) bildende Verbindungsschenkel mit Wasserabflußöffnungen (20) versehen ist.

13. Firstentlüftungssystem nach einem der vorhergehenden Ansprüche,
dadurch **gekennzeichnet,**
daß der innere Schenkel (27) des im Querschnitt zumindest im wesentlichen U-förmig ausgebildeten Anströmelements (20) die Fortsetzung des seitlichen Randbereiches einer Lüfterfirstkappe (33) bildet.

14. Firstentlüftungssystem nach einem der vorhergehenden Ansprüche,
dadurch **gekennzeichnet,**
daß der innenliegende Schenkel (27) insbesondere abgewinkelt und mit Öffnungen zum Durchtritt von an der Lüfterfirstkappe ausgebildeten Abstützelementen (31) versehen ist.

15. Firstentlüftungssystem nach einem der vorhergehenden Ansprüche,
dadurch **gekennzeichnet,**
daß die Anströmelemente (20) dachinnenseitig angeordnet und insbesondere lüfterkappenfest ausgebildet sind, daß sich die Anströmelemente (20) zumindest im wesentlichen über die gesamte Länge der jeweiligen Lüfterfirstkappe (33) erstrecken und zwischen dem insbesondere mit Abstützelementen (31) für Firstziegel (21) versehenen Lüfterkappenrandbereich und den innenliegenden Luftdurchtrittsöffnungen (25) angebracht sind.

16. Firstentlüftungssystem nach einem der vorhergehenden Ansprüche,
dadurch **gekennzeichnet,**
daß die Anströmelemente (20) aus Einzelabschnitten bestehen, die jeweils einer Luftdurchtrittsöffnung (25) zugeordnet sind.

17. Firstentlüftungssystem nach einem der vorhergehenden Ansprüche,
dadurch **gekennzeichnet,**
daß ein die Luftdurchtrittsöffnungen (25) zumindest teilweise überdeckendes freies Ende der Anströmelemente (20) nach oben abgewinkelt ist.

## Claims

1. A ridge ventilation system comprising ventilating ridge members (1) made of plastic material arranged in series in the longitudinal direction of the ridge, fastenable to a ridge batten, extending to the ridge attachment tiles and having protrusions (6) and air passage apertures (5), and ridge tiles (8, 9) overlapping these ventilating ridge members (1), which ridge tiles are supported symmetrically with respect to their centres on the protrusions on the ventilating ridge members (1), and which in particular interlock with each other in the longitudinal direction, characterised in that the air passage apertures (5) formed from protuberances (12) open on the side of the ridge tiles, and the protrusions (6) which are outwardly displaced with respect to the air passage apertures at least in the transverse direction of the ventilating ridge member (1), are formed in a central region (3) of the ventilating ridge member (1) disposed between a ridge batten fastening region (2) and an edge region (4), that the flow apertures (11') bounded by the ventilating ridge member (1), the protrusions (6) and the ridge tiles (8, 9) have a clear flow cross-section which approximately corresponds to the clear flow cross-section of each adjacent air passage aperture (5) on the ridge side, that the individual regions (2, 3, 4) extend into each other via bends, and that the edge region (4) adjoins the respective ridge attachment tiles.

2. A ridge ventilation system according to Claim 1, characterised in that the air passage apertures (5) are provided immediately adjacent to the ridge batten fastening region (2).

3. A ridge ventilation system according to one of the preceding Claims, characterised in that the protrusions (6) are at least partially centrally aligned with the air passage apertures (5) in the transverse direction of the ventilating ridge member (1), wherein the dimension of the protrusions in the longitudinal direction of the ventilating ridge member (1) is less than the corresponding dimension of the air passage aperture (5).

4. A ridge ventilation system according to one of the preceding Claims, characterised in that the air passage aperture (5) has a substantially rectangular cross-sectional shape, wherein the longer side of this aperture extends in the longitudinal direction of the ventilating ridge member (1), and that the protuberance (12) which delimits the air passage aperture (5) is attached to the protrusion (6) associated with it via a stabilising web (11).

5. A ridge ventilation system according to one of the preceding Claims, characterised in that the protrusions (6) are formed as right parallelepipeds and at least the peripheral surface (14) on the edge side forms a flow impingement spoiler to generate a reduction in pressure.

6. A ridge ventilation system according to one of the preceding Claims, characterised in than a shaped body (7) made of non-rigid resilient material, particularly of foamed material, is fastened to the underside of the edge region (4), and a load-transferring bend (13) is formed between the edge region (4) and the central region (3).

7. A ridge ventilation system according to one of the preceding Claims, characterised in that the ridge tiles (8) are supported on the protrusions (6) by means of spacers (9), particularly continuous spacers, extending in the longitudinal direction, and are provided with stiffening ribs (10) running in the transverse direction.

8. A ridge ventilation system according to one of the preceding Claims, characterised in that a lath-shaped flow impingement spoiler (16), which extends at least substantially over the length of the members, is provided on the edge region (4), particularly at its outer end.

9. A ridge ventilation system according to one or more of the preceding Claims, characterised in that flow impingement elements (20) having air-flow spoiler edges are disposed on the outside of the roof, and are fixed in engagement under the tiles by means of bent-up angled regions, projections, suspension lugs (2) or the like.

10. A ridge ventilation system according to Claim 9, characterised in that the flow impingement elements (20) are disposed in the region between the ridge tiles (21) and the ridge attachment tiles (22) and that the included angle between the flow impingement elements (20) and the ridge attachment tiles (22) is in the range from 80° to 100°.

11. A ridge ventilation system according to one of the preceding Claims, characterised in that the region of the flow impingement elements (20) projecting beyond the tiles has at least one bent portion (26) directed towards the ridge.

12. A ridge ventilation system according to one of the preceding Claims, characterised in that the flow impingement elements (20) are formed substantially U-shaped in cross-section, wherein the inner limb (27) forms the fixing limb and the outer limb (28) forms the flow impingement surface, and the central region (29) between the two limbs serves to receive the edge regions of the ridge tiles (21), wherein in particular the connecting limb forming the central region (29) is provided with water discharge apertures (30).

13. A ridge ventilation system according to one of the preceding Claims, characterised in that the inner limb (27) of the flow impingement element (20) which is formed at least substantially U-shaped in cross-section forms a continuation of the lateral edge region of a ventilating ridge member (33).

14. A ridge ventilation system according to one of the preceding Claims, characterised in that the inner limb (27) is particular is bent and is provided with openings for the passage of support elements (31) formed on the ventilating ridge member.

15. A ridge ventilation system according to one of the preceding Claims, characterised in that the flow impingement elements (20) are disposed on the inside of the roof and in particular are formed fixed to the ventilating element, that the flow impingement elements (20) extend at least substantially over the entire length of the respective ventilating ridge member (33) and are fastened between the edge region of the ventilating ridge members, which in particular is provided with support elements (31) for ridge tiles (21), and the air passage apertures (25) inside.

16. A ridge ventilation system according to one of the preceding Claims, characterised in that the flow impingement elements (20) comprise individual sections, each of which is associated with an air passage aperture (25).

17. A ridge ventilation system according to one of the preceding Claims, characterised in that one free end of the flow impingement elements (20), which at least partially overlaps the air passage apertures (25), is bent upwards.

## Revendications

1. Système d'aération de comble constitué par des couronnements d'aération (1) en matière synthétique disposés l'un derrière l'autre dans le sens longitudinal du comble, aptes à être fixés à une latte de comble, s'étendant jusqu'aux tuiles de raccord de comble et présentant des courbures (6), ainsi que des ouvertures (5) de pénétration pour l'air, de même que des tuiles faîtières (8, 9) emboîtées l'une dans l'autre, en particulier en direction longitudinale et recouvrant ces couronnements d'aération (1), qui s'appuient par symétrie centrale contre les courbures des couronnements d'aération (1),
caractérisé en ce que les ouvertures (5) de pénétration pour l'air formées par des protubérances (12) ouvertes du côté des tuiles faîtières et les courbures (6) décalées à cet effet vers l'extérieur au moins en direction transversale du couronnement d'aération (1), sont réalisées dans une zone médiane (3) des couronnements d'aération (1), disposé entre une zone de fixation des lattes de comble (2) et une zone marginale (4), en ce que les ouvertures d'écoulement (11') délimitées par le couronnement d'aération (1), les courbures (6) et les tuiles faîtières (8, 9), présentent une section de passage libre qui correspond à peu près à la section de passage libre de chacune des ouvertures de pénétration pour l'air (5) voisines du côté du comble, en ce que les zones individuelles (2, 3, 4) se confondent en passant par des points d'inflexion et en ce que la zone marginale (4) est adjacente à chacune des tuiles de raccord de comble.

2. Système d'aération de comble selon la revendication 1, caractérisé en ce que les ouvertures de pénétration pour l'air (5) sont prévues en position directement adjacente à la zone (2) de fixation des lattes de comble.

3. Système d'aération de comble selon l'une quelconque des revendications précédentes,
caractérisé en ce que les courbures (6), en direction transversale de la couronne d'aération (1), sont équipées en leur milieu, au moins en partie, des ouvertures (5) de pénétration pour l'air, leur dimension en direction longitudinale de la couronne d'aération (1) étant inférieure à la dimension correspondante de l'ouverture (5) de pénétration pour l'air.

4. Système d'aération de comble selon l'une quelconque des revendications précédentes,
caractérisé en ce que l'ouverture (5) de pénétration pour l'air possède une forme essentiellement rectangulaire en section transversale, le côté plus long de cette ouverture s'étendant en direction longitudinale du couronnement de comble (1) et en ce que la protubérance (12) délimitant l'ouverture (5) de pénétration pour l'air est reliée à l'aide d'une traverse de stabilisation (11) à la courbure (6) qui lui est attribuée.

5. Système d'aération de comble selon l'une quelconque des revendications précédentes,
caractérisé en ce que les courbures (6) possèdent une forme parallélépipédique et au moins la périphérie (14) du côté de la zone marginale forme un déporteur de soufflage pour générer un vide partiel.

6. Système d'aération de comble selon l'une quelconque des revendications précédentes,
caractérisé en ce que, sur la face inférieure de la zone marginale (4), est fixé un corps moulé (7) en une matière élastiquement déformable, en particulier en mousse et, entre la zone marginale (4) et la zone médiane (3), est réalisé un point d'inflexion (13) de transmission de force.

7. Système d'aération de comble selon l'une quelconque des revendications précédentes,
caractérisé en ce que les tuiles faîtières (8) s'appuient sur les courbures (6) à l'intervention de traverses (9) s'étendant en direction longitudinale, en particulier, continues, et sont munies de nervures de renforcement (10) s'étendant en direction transversale.

8. Système d'aération de comble selon l'une quelconque des revendications précédentes,
caractérisé en ce que, sur la zone marginale (4), en particulier contre son extrémité externe, on prévoit un déporteur de soufflage (16) en forme de latte s'étendant au moins essentiellement sur la longueur du couronnement.

9. Système d'aération de comble selon l'une ou plusieurs des revendications précédentes,
caractérisé en ce qu'on dispose des éléments de soufflage (20) présentant des arêtes d'interruption d'air du côté externe du toit et on les fixe pour qu'ils viennent s'insérer en dessous des tuiles au moyen de zones recourbées, de pièces rapportées, de nez d'accrochage (2) ou analogues.

10. Système d'aération de comble selon la revendication 9, caractérisé en ce que les éléments de soufflage (20) sont disposés dans la zone s'étendant entre les tuiles faîtières (21) et les tuiles de raccord de comble (22) et en ce que les éléments de soufflage (20) forment un angle dans le domaine de 80° à 100° avec les tuiles de raccord de comble (22).

11. Système d'aération de comble selon l'une quelconque des revendications précédentes,
caractérisé en ce que la zone des éléments de soufflage (20) faisant saillie en surplombant les tuiles, présente au moins un pliage en U (26) dirigé vers le comble.

12. Système d'aération de comble selon l'une quelconque des revendications précédentes,
caractérisé en ce que les éléments de soufflage (20) sont réalisés en section transversale essentiellement en forme de U, la branche interne (27) formant la branche de fixation et la branche externe (28) formant la surface de soufflage, la zone médiane (29) s'étendant entre les deux branches servant d'endroit pour que viennent s'y loger les zones marginales des tuiles faîtières (21); en particulier la branche de liaison formant la zone médiane (29) est munie d'ouvertures (20) d'écoulement pour l'eau.

13. Système d'aération de comble selon l'une quelconque des revendications précédentes,
caractérisé en ce que la branche interne (27) des éléments de soufflage (20) réalisés en section transversale au moins essentiellement en forme de U, forme le prolongement de la zone marginale latérale d'un couronnement d'aération (33).

14. Système d'aération de comble selon l'une quelconque des revendications précédentes,
caractérisé en ce que la branche interne (27) est, en particulier, pliée en U et est munie d'ouvertures pour le passage d'éléments de soutien (31) réalisés en position adjacente au couronnement d'aération.

15. Système d'aération de comble selon l'une quelconque des revendications précédentes,
caractérisé en ce que les éléments de soufflage (20) sont disposés du côté intérieur du toit et sont réalisés en particulier de manière solidaire au couronnement d'aération, en ce que les éléments de soufflage (20) s'étendent au moins essentiellement sur toute la longueur de chacun des couronnements d'aération (33) et sont disposés entre la zone marginale de couronnement d'aération munie en particulier d'éléments de soutien (31) pour les tuiles faîtières (21) et les ouvertures internes (25) de pénétration pour l'air.

16. Système d'aération de comble selon l'une quelconque des revendications précédentes,
caractérisé en ce que les éléments de soufflage (20) sont constitués par des sections individuelles qui sont chaque fois attribuées à une ouverture (25) de pénétration pour l'air.

17. Système d'aération de comble selon l'une quelconque des revendications précédentes,
caractérisé en ce qu'une extrémité libre des éléments de soufflage (20) recouvrant au moins partiellement les ouvertures (25) de pénétration pour l'air, est repliée en U vers le haut.
